# EUROPÄISCHE PATENTSCHRIFT

(11) **EP 0 941 636 B1**
(45) Veröffentlichungstag und Bekanntmachung des Hinweises auf die Patenterteilung: **14.08.2002**
(21) Anmeldenummer: 98933520.3
(22) Anmeldetag: 13.05.1998
(51) Int. Cl.: H05B 41/28, H02M 1/12

(54) **Schaltung mit Pumpstützdrossel, zur Verbesserung des Leistungsfaktors**
Circuit with a pumping choke for improving the power factor
Circuit avec une inductance de pompage pour améliorer le facteur de puissance

(30) Priorität: 18.06.1997 DE 19725645
(43) Veröffentlichungstag der Anmeldung: 15.09.1999
(73) Patentinhaber: Patent-Treuhand-Gesellschaft für elektrische Glühlampen mbH, 81543 München (DE)
(72) Erfinder: FISCHER, Klaus, D-86163 Augsburg (DE)
(86) Internationale Anmeldenummer: DE9801328
(87) Internationale Veröffentlichungsnummer: WO9858526

(56) Entgegenhaltungen:
- EP-A- 0 253 224
- EP-A- 0 808 085
- WO-A-96/07297
- WO-A-97/19578

## Beschreibung

Die vorliegende Erfindung betrifft eine Schaltung zum Betreiben einer Last, insbesondere eine Betriebsschaltung für eine Niederdruckentladungslampe. Sie bezieht sich dabei vor allem auf eine Betriebsschaltung, bei der eine gleichgerichtete Versorgungswechselspannung zum Betrieb eines Halbbrückenoszillators als Frequenzgenerator für den Lampenbetrieb verwendet wird. Die Erfindung ist gleichwohl weder auf eine Lampe als Last, noch auf einen Halbbrückenoszillator eingeschränkt.

Ein wesentliches Kriterium für die praktische Anwendung solcher Schaltungen ist die elektromagnetische Verträglichkeit im Hinblick auf Einstreuungen ins Netz bzw. den Oberwellengehalt der Versorgungsstromentnahme. Eine dahingehend sehr wirksame Weiterentwicklung einer solchen Schaltung besteht in der Einführung zumindest eines Pumpzweiges zwischen der Lastkreisseite und der Leistungsversorgungsseite der Frequenzgeneratorstruktur. Die Pumpzweige enthalten als Impedanzen im allgemeinen Kondensatoren - jedoch nicht zwangsläufig oder zwangsläufig ausschließlich. Zum Stand der Technik wird verwiesen auf die europäischen Patente 0 244 644 B1, 0 253 224 B1 sowie 0 372 303 B1. Solche Pumpzweige dienen zur Ladungsverschiebung innerhalb der Schaltung mit dem Ziel der Verbesserung der Oberwellenstruktur der Versorgungsstromaufnahme. Hinsichtlich der elektromagnetischen Verträglichkeit wird im Rahmen dieser Erfindung insbesondere die Norm IEC 61000/3/2, Klasse C und Klasse D, in Betracht gezogen.

Die Beschreibung geht der Übersichtlichkeit halber von einer relativ einfachen Pumpzweigstruktur aus, die Fig. 1 in der EP 0 244 644 B1 entspricht. Der genannte Stand der Technik zeigt darüber hinaus verschiedene, auch kompliziertere Pumpzweigstrukturen. Diese und auch weitere denkbare Variationen sind im Gegenstand des Hauptanspruchs enthalten.

Dementsprechend geht die Erfindung aus von einer Schaltung zum Betreiben einer Last, insbesondere einer Niederdruckentladungslampe, mit einer Frequenzgeneratorstruktur zur Wechselstromversorgung der Last und einem Pumpzweig zur Verbesserung der elektromagnetischen Verträglichkeit der Schaltung, der den Lastkreis mit einer Leistungsversorgungsseite der Frequenzgeneratorstruktur verbindet.

Aus der WO-A-9607297 ist ein solcher Pumpzweig mit einer Pumpdrossel im Gleichstrombereich der Schaltung bekannt, bei der die Pumpdrossel im Wechselstromzyklus der Lampe geladen und entladen wird. Der Anschlusspunk des Pumpzweiges liegt hierbei zwischen der Pumpdrossel und einer in Durchlassrichtung für die Leistungsversorgung der Lampe gepolten Diode.

Der Erfindung liegt dabei das Problem zugrunde, eine gattungsgemäße Schaltung in einfacher Weise in ihren Betriebseigenschaften zu verbessern.

Dieses Problem wird dadurch gelöst, dass der Diode ein Überbrückungskondensator parallelgeschaltet ist.

Bevorzugte Ausführungsformen sind Gegenstand der abhängigen Ansprüche.

Aus der WO-A-9719578 ist ein Überbrückungskondensator für eine Diode bekannt. Bei der hier vorliegenden Schaltungsanordnung wird jedoch die Lampenelektrode direkt an den Pumpzweig mit der überbrückendenden Diode angeschlossen und nicht wie bei der vorligenden Schaltungsanordnung über einen separaten Pumpkondensator.

Die Anspruchsformulierung ist dabei so zu verstehen, dass die Pumpstützdrossel in jedem Bereich einer Versorgungsspannungs- oder Stromperiode, d.h. auch im Bereich der Maxima, auf sehr kleine Spulenstromwerte entladen wird im Vergleich zum Spulenstrommaximum. D.h. die Stromverlaufskurve ist eine immer wieder auf Null oder einen sehr kleinen Wert (mit Lastkreisfrequenz) zurückoszillierende Kurve, wobei die Amplitude mit dem Zeitverlauf der gleichgerichteten (pulsierenden) Leistungsversorgungsspannung moduliert ist. Diese Stromeinprägungs- bzw. Ladevorgänge der Pumpstützdrossel sorgen für eine optimale Unterstützung der Pumpwirkung des Pumpzweiges zugunsten einer verbesserten elektromagnetischen Verträglichkeit. Insbesondere ergibt sich daraus auch der Vorteil, den Pumpzweig hinsichtlich seiner Impedanz kleiner dimensionieren und damit Kosten einsparen zu können.

Die Lage der Pumpstützdrossel in einem "Gleichstrombereich" bedeutet bei Netz- bzw. Wechselstromleistungsversorgung eine Lage auf der gleichgerichteten Seite (pulsierender Gleichstrom) einer Gleichrichterstruktur im Unterschied zu reinen Glättungsdrosseln auf der Wechselstromseite.

Ein wesentlicher weiterer Vorteil für die Betriebseigenschaften der Schaltung beruht auf der Frequenzabhängigkeit der Pumpwirkung des Pumpzweiges durch die bei steigender Arbeitsfrequenz erhöhte Pumpzykluszahl. Konventionell wird die Pumpwirkung dadurch nämlich verstärkt, was für den Betrieb der Schaltung zu Schwierigkeiten führt. Insbesondere kann es durch eine überhöhte Pumpwirkung zu übermäßigen Spannungserhöhungen an einem mit dem Pumpzweig zusammenwirkenden Speicherelement kommen, im allgemeinen und auch in der folgenden Beschreibung an einem Speicher-Elektrolytkondensator (Elko).

Solche Frequenzerhöhungen treten z.B. auf, wenn der Lastkreis über die Frequenz des Frequenzgenerators geregelt wird, oder infolge anderer äußerer Einflüsse. Es kommt dabei aber im allgemeinen nicht zu einem erhöhten Verbrauch im Lastkreis, der der genannten Spannungserhöhung entgegenwirken könnte. Vor allem im frequenzerhöhten Vorheizbetrieb eines frequenzgeregelten Entladungslampenlastkreises oder bei einer anderweitigen Wirkleistungsreduktion bei Dimmbetrieb, Netzüberspannungen usw. steht der verstärkten Pumpwirkung im Gegenteil sogar ein erniedrigter Leistungsverbrauch gegenüber.

Die mit zunehmender Frequenz abnehmende und mit abnehmender Frequenz zunehmende Pumpwirkung der Pumpstützdrossel wirkt dem obigen Effekt entgegen und stützt darüber hinaus die Pumpwirkung des Pumpzweiges bei abfallender Frequenz, bei der z.B. bei Annäherung an eine Resonanz des Lastkreises (frequenzgeregelte Entladungslampe) die Leistungsnachfrage steigen kann.

Die obigen Zusammenhänge gelten erst recht für zumindest in der Gesamtimpedanz kapazitive Pumpzweige wegen der Frequenzabhängigkeit ihrer Impedanz. Zudem können die Kapazitäten wegen der Unterstützung durch die Pumpwirkung der Pumpstützdrossel von vornherein klein ausgelegt werden. Dies verstärkt die beschriebene Beeinflussung des Frequenzgangs des Pumpzweiges zusätzlich.

Ein bevorzugter Anwendungsfall ist ein Halbbrückenoszillator mit zwei Schaltelementen, etwa Feldeffekt- oder Bipolartransistoren, die das Potential eines Mittenabgriffs zwischen zwei Zweigen einer gleichgerichteten Leistungsversorgung hin und her oszillieren lassen. Die Einzelheiten zu Startvorrichtungen und Frequenzregelungen solcher Halbbrückenoszillatoren sind Stand der Technik und dem Fachmann bekannt. Sie werden im folgenden nicht beschrieben. Wie oben bereits erläutert, stellen dabei die lastkreisfrequenzgeregelten Halbbrückenoszillatoren Anwendungsschaltungen dar, bei denen die Erfindung besonders wirksam eingesetzt werden kann.

Im oben zitierten Stand der Technik ist zu sehen, dass der Pumpzweig leistungsversorgungsseitig zwischen zwei Dioden in einem Leistungsversorgungszweig angeschlossen sein kann. Diese Dioden sind dabei in Durchlassrichtung im Sinn des Stromflusses der Leistungsversorgung gepolt und erfüllen somit sozusagen die Funktion eines Ventils für den Pumpzweig. D.h. sie verbinden den Pumpzweig zu seiner Aufladung mit der Leistungsversorgung und zu seiner Entladung mit dem Frequenzgenerator bzw. einem Speicherelement desselben.

Diese Ventilfunktion kann, zumindest teilweise, auch in anderer Art als mit den beschriebenen Dioden realisiert werden. Beispielsweise kann die leistungsversorgungsseitige Diode durch die Wirkung eines Gleichrichters, etwa einer Diodenbrücke, ersetzt sein. Die beschriebenen Dioden stellen jedoch in vielen Fällen eine vorteilhafte Ausführungsform dar.

Daraus ergibt sich ein erster Vorteil im Hinblick auf das bereits erwähnte "Überpumpen" des Speicherelements, namentlich des Elkos. Durch die Frequenzabhängigkeit der Impedanz des hinzugefügten Überbrückungskondensators kommt es mit steigender Frequenz zu einem zunehmenden Kurzschließen der genannten Diode. Dadurch wird die bei niedrigerer Frequenz und höherem Wechselstromwiderstand des Überbrückungskondensators dem Netz entnommene Ladungsmenge für das Pumpen des Pumpzweiges nun zwischen dem Pumpzweig, z.B. seinen Pumpkondensatoren, und dem Speicherelement, etwa dem Elko, hin und her gepumpt. Dadurch wird die Zunahme der dem Netz entnommenen Ladungsmenge und damit das Überpumpen des Elkos eingeschränkt.

Ein weiterer Vorteil ergibt sich daraus, dass dieser zusätzliche Überbrückungskondensator zwischen Pumpzweig und Versorgungszweig zusammen mit kapazitiven Elementen des Pumpzweiges als Schaltentlastungskondensator bzw. als sog. "Trapezkondensator" für den Frequenzgenerator, insbesondere für ein Schaltelement eines Halbbrücken- oder Brückenoszillators, wirken kann. Ein solcher Trapezkondensator wird im Stand der Technik zur Dämpfung der Potentialsprünge des vom Frequenzgenerator erzeugten Potentials verwendet, also beispielsweise des Mittenabgriffpotentials eines Halbbrückenoszillators. Dies ergibt sich anschaulich gesagt daraus, dass das genannte oszillierende Potential nach einem Schaltpunkt nicht im wesentlichen "ungebremst" steigen oder fallen kann, sondern durch den notwendigen Umladevorgang des Trapezkondensators gebremst wird. Damit wird die Flankensteilheit eines angenäherten Rechteckpotentials verringert und ein trapezförmiger Potentialverlauf erreicht, was der elektromagnetischen Verträglichkeit der Gesamtschaltung zugute kommt.

Die Nachteile eines solchen Trapezkondensators lassen sich beispielhaft an der EP 0 244 644 B1 verdeutlichen. Wenn dort (in Fig. 1) einem der beiden Schalter ein Trapezkondensator parallelgeschaltet würde (zwischen Mittenabgriff und Versorgungszweig), so würde dieser mit der am Mittenabgriff angeschlossenen Pumpkapazität des Pumpzweiges parallelgeschaltet wirken. D.h. er würde je nach Lage parallel zum pumpzweigseitigen oder zum anderen Schalter entweder mit auf- bzw. entladen oder gegenläufig bei Aufladung des Pumpkondensators entladen und bei Entladung der Pumpkondensatoren aufgeladen werden. Die resultierende effektive Kapazität führt zu technischen Schwierigkeiten im Zusammenhang mit der begrenzten Blindleistungsspeicherung im Leistungskreis. Dies gilt vor allem für den Bereich des Maximums einer Netzversorgungsspannung, in dem durch die frühe Aufladung der Pumpkapazität die frequenzgeneratorseitige Ventildiode bereits früh leitend wird.

Auch kommt es bei im Vergleich zur Speicherelementspannung (Elko-Spannung) geringer Aufladung der Pumpkapazität zu einem entsprechenden schärferen Potentialsprung des Ausgangspotentials des Frequenzgenerators (Mittenabgriffpotential des Halbbrückenoszillators), bis die genannte Diode leitend wird.

Durch die Reihenschaltungswirkung des zusätzlichen Überbrückungskondensators mit den Kapazitäten des Pumpzweiges, insbesondere der am Mittenabgriff angeschlossenen, ergibt sich eine die obigen Schwierigkeiten vermeidende und einen weiteren Trapezkondensator erübrigende Gesamtfunktion, und zwar unabhängig vom Leitungszustand der genannten Diode.

In einer einfachen, aber dennoch wirkungsvollen Ausführungsvariante ist der Pumpzweig nur über einen Kondensator mit dem Lastkreis verbunden.

Vor allem bei Lampenbetriebsschaltungen ist im allgemeinen im Lastkreis eine Lampenspule (Resonanzdrossel) vorgesehen. Der Pumpzweig kann relativ zu dieser Spule auf unterschiedliche Art angeschlossen sein. Es ist im übrigen, auch für den Gesamtzusammenhang der Erfindung, festzustellen, dass natürlich auch zwei oder mehrere Pumpzweige vorhanden sein können, die jeweils unterschiedlich am Lastkreis angreifen können.

Eine für Stromspitzen aus dem Pumpzweig dämpfende Wirkung ergibt sich dabei, wenn statt eines bezüglich der Lampenspule lastseitigen Anschlusses ein Zwischenabgriff der Lampenspule verwendet wird, so dass ein Teil der Lampenspule als Dämpfungsdrossel für hochfrequente Stromkomponenten wirkt. Dies gilt natürlich auch bei zwei oder mehr Anschlusspunkten des oder der Zweige am Lastkreis. Insbesondere kann der Pumpzweig über zwei parallele Kondensatoren am Lastkreis angeschlossen sein, von denen einer an dem genannten Zwischenabgriff liegt und der andere frequenzgeneratorseitig an der Spule. Die beschriebene Stromspitzendämpfung macht vor allem Sinn, wenn der Wechselstrom im Lastkreis zu einer signaltechnischen Verwertung erfasst wird, etwa über einen Widerstand.

Es kann jedoch auch vorteilhaft sein - wie im zitierten Stand der Technik - bei zwei parallelen Kondensatoren des Pumpzweiges je eine lastseitige und eine frequenzgeneratorseitige Verbindung bezüglich der Spule mit dem Lastkreis zu wählen.

In einer weiteren vorteilhaften Ausgestaltung der Erfindung (siehe Figur 5) kann der bereits angesprochene Überbrückungskondensator beispielsweise mit zwei Dioden und einem weiteren Kondensator so verschaltet werden, dass der letztere Kondensator von dem Lade- oder Entladestrom des Überbrückungskondensators geladen wird. Aus dem letzteren Kondensator kann dann eine Steuereinrichtung für den Frequenzgenerator, etwa eine integrierte Steuerschaltung für den Halbbrückenoszillator, versorgt werden.

Im folgenden werden konkrete Ausführungsbeispiele für die Erfindung anhand der Fig. 1 bis 5 erläutert. Dabei beschriebene Merkmale und Einzelheiten können natürlich auch für sich oder in anderen als den gezeigten Kombinationen erfindungswesentlich sein.

Die Fig. 1 bis 5 zeigen jeweils eigene Ausführungsbeispiele, die sich voneinander bezüglich der Anordnung und dem Aufbau des Pumpzweigs unterscheiden. Die gestrichelt eingezeichneten Linien dienen der Veranschaulichung erfindungsgemäßer Vorteile, sind aber nicht Bestandteil der Ausführungsbeispiele.

In Fig. 1 liegt an den links gezeichneten Anschlusspunkten mit U_{N}(t) eine gleichgerichtete Netzspannung (pulsierende Gleichspannung) an, wobei zu weiteren Einzelheiten auf den zitierten Stand der Technik verwiesen wird. Von diesen Anschlusspunkten führen zwei Versorgungszweige zu einem dazwischengeschalteten Elektrolytkondensator (Elko) als Speicherelement und einer parallel zum Elko zwischen den Versorgungszweigen liegenden Oszillatorhalbbrücke mit zwei Schaltern S1 und S2. Vom Mittenabgriff M1 ausgehend liegt jeweils eine Freilaufdiode D3 bzw. D4 zu jedem der Schalter parallel.

Der Mittenabgriff M1 ist ferner über zunächst eine Lampenspule L2 und dann eine Parallelschaltung aus einer Niederdruckentladungslampe E und einem Resonanzkondensator C4 sowie einen Gleichstromtrennkondensator C5 und einen Messwiderstand R1 für den Lastkreisstrom mit dem unteren negativen Versorgungszweig verbunden.

Im oberen Bereich des Schaltdiagramms ist ein über zwei parallele Kondensatoren C2 und C3 jeweils mit einem Anschlusspunkt unmittelbar vor bzw. unmittelbar hinter der mittenabgriffseitigen Lampenspule L2 verbundener Pumpzweig eingezeichnet, der am positiven Versorgungszweig leistungsversorgungsseitig, also links, vom Elko angeschlossen ist. Dieser letztere Anschlusspunkt liegt zwischen zwei in Durchlassrichtung für den Stromfluss der Leistungsversorgung gepolten Dioden D1 und D2, die ebenfalls leistungsversorgungsseitig vor dem Elko angeordnet sind. Der Pumpzweig besteht also aus zwei Pumpkondensatoren C2 und C3 mit den Anschlussleitungen zum Lastkreis und zum Versorgungszweig.

Zwischen dem genannten Anschlusspunkt des Pumpzweiges und der leistungsversorgungsseitigen Diode D1 liegt eine Pumpstützdrossel L1, und zwischen dem Anschlusspunkt des Elkos am positiven Versorgungszweig und dem Pumpzweig liegt ein erfindungsgemäßer Überbrückungskondensator C1 zur Überbrückung der Diode D2.

Die prinzipielle Funktion des Halbbrückenoszillators besteht darin, dass durch alternierende Schaltbetätigung der Schalter S1 und S2 das Potential des Mittenabgriffs M1 zwischen dem des positiven Versorgungszweiges und dem des negativen Versorgungszweiges hin- und hergeschoben wird. Damit ergibt sich sozusagen eine "Zerhackeroszillation", die zum Wechselstrombetrieb des Lastkreises mit der Niederdruckentladungslampe E und über die Betriebsfrequenz des Halbbrückenoszillators zur Regelung des Betriebszustandes der Niederdruckentladungslampe E dient. Diese Grundschaltung ist allgemein bekannt, so dass zu weiteren Einzelheiten auf den zitierten Stand der Technik und die dort zu findenden Literaturhinweise verwiesen werden kann.

Der Pumpzweig verbindet die über die Kondensatoren C2 und C3 gelieferte hochfrequente Wechselspannung aus dem Lastkreis je nach der Differenz zwischen der Versorgungseingangsspannung U_{N}(t) und der Spannung am Elko halbwellenalternierend (bezüglich der Lastkreisfrequenz) mit der einen bzw. der anderen der beiden genannten Spannungen auf der Leistungsversorgungsseite des Halbbrückenoszillators. Die Ladungsverschiebung durch den Pumpzweig verringert insbesondere die Schärfe der Ladungsaufnahme durch den Elko, die sonst bei Gleichheit der Elko-Spannung mit der momentanen Versorgungsspannung plötzlich ein- bzw. aussetzen würde. Daraus würden vor allem auch starke niedere harmonische Oberwellen der Netzfrequenz resultieren, die z.B. mit Glättungsdrosseln auf der Wechselstromseite praktisch nicht ausgefiltert werden können. Mit dem Pumpzweig strebt man im Gegensatz dazu eine ständige Nachladung des Elkos an - moduliert mit der Lastkreisfrequenz. Diese lastkreisfrequente Störung ist gut ausfilterbar, wie im Stand der Technik bekannt, so dass sich insgesamt eine deutliche Verbesserung des Oberwellengehalts der Netzstromentnahme ergibt. Zu weiteren Einzelheiten hierzu und zu auch im Rahmen der Erfindung denkbaren komplizierteren Pumpzweigaufbauten wird auf den zitierten Stand der Technik verwiesen.

Wie eingangs bereits erläutert, dient die Pumpstützdrossel L1 einerseits zur Unterstützung der Pumpwirkung, so dass die Kondensatoren C2 und C3 kleiner ausgelegt sein können. Andererseits beeinflusst sie die Frequenzabhängigkeit der geschilderten Pumpwirkung und verhindert damit Überspannungen am Elko. Diese können - wie eingangs erläutert - durch die mit zunehmender Frequenz steigende Pumpleistung des kapazitiven Pumpzweiges bei gleichzeitig verminderter Leistungsaufnahme durch die zunehmende Phasenverschiebung im Lastkreis entstehen.

Erfindungsgemäß wird ferner die Diode D2 mit dem Überbrückungskondensator C1 überbrückt, so dass bei steigender Frequenz durch den sinkenden Wechselstromwiderstand des Kondensators C1 mehr und mehr ein Hinund Herpumpen von Ladung zwischen dem Elko und dem Lastkreis an die Stelle einer zusätzlichen Ladungsaufnahme von der Leistungsversorgung tritt.

Ferner wirkt der Überbrückungskondensator C1 in Serienschaltung mit dem Kondensator C2 als Trapezkondensator für den Schalter S1, weil die Serienschaltung diesem parallel liegt. Daher erübrigt sich ein eigener Trapezkondensator CT, wie er gestrichelt für den Schalter S2 gezeichnet ist, genauso aber auch parallel zu S1 liegen könnte. Man erkennt in Fig. 1, dass der gestrichelt gezeichnete Trapezkondensator CT bei einer Potentialverschiebung am Mittenabgriff M1 mit dem Kondensator C2 und gegenläufig zu diesem geladen werden muss, d.h. bei Aufladung von C2 entladen und bei Entladung von C2 aufgeladen werden muss. Damit wirken die Kondensatoren CT und C2 effektiv parallelgeschaltet. Eine entsprechende Wirkung ergäbe sich bei gleichsinniger Auf- und Entladung, wenn der Trapezkondensator CT parallel zu dem Schalter S1 läge.

Durch das Weglassen des Trapezkondensators CT werden Schwierigkeiten mit der Entladung des Kondensators C2 und der Aufladung des Trapezkondensators CT nach dem Ausschalten des Schalters S2 vermieden, die vor allem in der zeitlichen Umgebung des Netzspannungsmaximums mit entsprechend früher Aufladung des Pumpkondensators C2 auf die Elko-Spannung und entsprechendem Übergang der Diode D2 in den leitenden Zustand auftreten würden. Ferner ist die Serienschaltung der Kondensatoren C1 und C2 dazu geeignet, "ungebremste" Potentialsprünge am Mittenabgriff M1 abzufangen, die die elektromagnetische Verträglichkeit verschlechtern würden. Wenn die Diode D2 leitend wird, kann sich C2 seiner Funktion als Pumpkondensator entsprechend und ungestört von dem Kondensator C1 direkt in den Elko entladen. Entsprechendes gilt für das Ausschalten des anderen Schalters S1.

Daraus ergibt sich, dass die Pumpe insgesamt so ausgelegt sein muss, dass die Ladungsentnahme aus dem Elko durch das Aufladen des Kondensators C1 beim Einschalten des Schalters S2 nicht zu groß wird und die Pumpstützdrossel L1 so geladen werden kann (Stromeinprägung), dass sich eine ausreichend hohe Elko-Spannung ergibt.

Die geschilderten Funktionen finden sich analog in den Schaltungsbeispielen in den Fig. 2 und 3. In Fig. 2 ist der Pumpzweig lediglich zur negativen Seite der Leistungsversorgung gelegt, verbindet also den entsprechenden Anschlusspunkt des negativen Versorgungszweiges mit dem Lastkreis, und zwar mittenabgriffseitig von der Niederdruckentladungslampe E. Der in Fig. 2 gestrichelt eingezeichnete Trapezkondensator CT entspricht der im Zusammenhang mit Fig. 1 geschilderten Situation einer Parallelschaltung des Trapezkondensators CT zum Schalter S1.

Fig. 3 wiederum zeigt ein Schaltungsbeispiel, das dem aus Fig. 1 bis auf den lastkreisseitigen Anschluss des Pumpzweiges über den Pumpkondensator C3 entspricht. Dieser ist an einem Mittenabgriff der Lampenspule L2 angeschlossen, so dass sich der zwischen dem Mittenabgriff und der Niederdruckentladungslampe E verbleibende Teil der Spule als Dämpfungsdrossel für Stromspitzen aus dem Pumpzweig ergibt. Im Beispiel aus Fig. 1 gehen diese Stromspitzen ungefiltert in den Strom durch die Niederdruckentladungslampe E und den Resonanzkondensator C4 ein und werden somit bei einer Messung über den Widerstand R1 mit erfasst. Dadurch kann es zu erheblichen Störungen in der signaltechnischen Verarbeitung kommen. Der Widerstand R1 kann natürlich auch zwischen dem Gleichstromtrennkondensator C5 und der Niederdruckentladungslampe E oder zwischen dieser und der Lampenspule L2 liegen. Selbstverständlich ist auch in dem Schaltungsbeispiel nach Fig. 2 ein Anschluss des Pumpkondensators C3 an einem Mittenabgriff der Lampenspule L2 denkbar.

Fig. 4 zeigt ein Schaltungsbeispiel, das sich von dem aus Fig. 3 nur dadurch unterscheidet, dass der Pumpkondensator C2 weggelassen worden ist. Die Pumpleistung des Pumpzweiges wird dabei durch die genaue Lage des Mittenabgriffs an der Lampenspule eingestellt. Die gezeigte Vereinfachung wird jedoch durch den Nachteil erkauft, dass die Serienschaltung der Kondensatoren C1 und C3 nicht mehr direkt parallel zum Schalter S2 liegt bzw. nicht mehr direkt am Mittenabgriff M1 der Halbbrücke angeschlossen ist. Um diesen Nachteil zu beheben, müsste anstatt des eingesparten Kondensators ein zusätzlicher Trapezkondensator CT hinzugeführt werden (gestrichelt eingezeichnet). Dessen Nachteile sind oben bereits erläutert worden.

Fig. 5 zeigt eine Möglichkeit, dem erfindungsgemäßen Überbrückungskondensator C1 eine weitere vorteilhafte Funktion zu geben. Er ist über zwei Dioden D5 und D6 mit einem Kondensator C6 verbunden. Dabei ersetzt die Schaltung aus den Dioden und dem Kondensator C6 den Anschlusspunkt des Überbrückungskondensators C1 am Zweig der Leistungsversorgung - vgl. Fig. 2.

Die Dioden D5 und D6 sind mit den Kondensatoren C1 und C6 so verschaltet, dass der Strom aus dem Kondensator C1 durch die Diode D6 den Kondensator C6 auflädt, der umgekehrte Strom aber über die Diode D5 und nicht aus dem Kondensator C6 gezogen wird. Dadurch kann dieser als Energiequelle für eine andere Einrichtung verwendet werden, z.B. für eine integrierte Steuerschaltung für die Schalter S1 und S2 der Halbbrücke. Damit entfällt die Notwendigkeit einer unabhängigen Leistungsversorgung hierfür.

Durch die Wahl einer Zenerdiode D5 kann die Spannung am Kondensator C6 eingestellt werden, so dass z.B. Überspannungen an einem Steuerungschip vermieden werden können.

## Patentansprüche

1. Schaltung zum Betreiben einer Last, insbesondere einer Niederdruckentladungslampe (E), mit einer Frequenzgeneratorstruktur zur Hochfrequenzwechselstromversorgung der Last und einem Pumpzweig (C2, C3) zur Verbesserung der elektromagnetischen Verträglichkeit der Schaltung, der den Lastkreis mit einer Leistungsversorgungsseite der Frequenzgeneratorstruktur verbindet, wobei
- auf der Leistungsversorgungsseite der Frequenzgeneratorstruktur in einem Gleichstrombereich vor dem Anschlusspunkt des Pumpzweiges in Serie zu dem Pumpzweig (C2, C3) und zu einem Zweig der Leistungsversorgung eine Pumpstützdrossel (L1) liegt, die dazu ausgelegt ist, in jedem Hochfrequenzwechselstromzyklus der Last geladen und im wesentlichen voll entladen zu werden,
- der Anschlusspunkt des Pumpzweiges zwischen der Pumpstützdrossel (L1) und einer in Durchlassrichtung für die Leistungsversorgung gepolten Diode (D2) liegt und
**dadurch gekennzeichnet,**
**dass** der Diode (D2) ein Überbrückungskondensator (C1) parallelgeschaltet ist.

2. Schaltung nach Anspruch 1, **dadurch gekennzeichnet, dass** die Frequenzgeneratorstruktur ein Halbbrückenoszillator mit zwei Schaltelementen (S1, S2) ist.

3. Schaltung nach Anspruch 1, **dadurch gekennzeichnet, dass** der Betriebszustand der Last über die Wechselstromfrequenz des Lastkreises geregelt wird.

4. Schaltung nach Anspruch 1, **dadurch gekennzeichnet, dass** auf der Leistungsversorgungsseite seriell vor der Pumpstützdrossel (L1) eine in Durchlassrichtung für die Leistungsversorgung gepolte Diode (D1) liegt.

5. Schaltung nach Anspruch 1, **dadurch gekennzeichnet, dass** der Pumpzweig nur über einen Kondensator (C3) mit dem Lastkreis verbunden ist.

6. Schaltung nach Anspruch 1, **dadurch gekennzeichnet, dass** der Pumpzweig an einem Zwischenabgriff einer Lampenspule (L2) angeschlossen ist, insbesondere wenn der Wechselstrom im Lastkreis über einen Widerstand (R1) zur signaltechnischen Verwertung erfasst wird.

7. Schaltung nach Anspruch 1, **dadurch gekennzeichnet, dass** der Pumpzweig über zwei parallele Kondensatoren (C2, C3) mit dem Lastkreis verbunden ist, wobei die eine Verbindung frequenzgeneratorseitig von der Lampenspule (L2) und die andere Verbindung lastseitig von der Lampenspule (L2) oder an dem Zwischenabgriff der Lampenspule (L2) angreift.

8. Schaltung nach Anspruch 1, **dadurch gekennzeichnet, dass** der Ladeund/oder Entladestrom des Überbrückungskondensators (C1) zum Laden eines Energiespeichers, etwa eines Kondensators (C6), zur Versorgung einer Steuereinrichtung für den Frequenzgenerator verwendet wird.

## Claims

1. Circuit for operating a load, in particular a low-pressure discharge lamp (E), having a frequency generator structure for supplying the load with a radio-frequency alternating-current supply, and having a pumping branch (C2, C3) for improving the electromagnetic compatibility of the circuit, which pumping branch (C2, C3) connects the load circuit to a power supply side of the frequency generator structure, in which case
- a pumping inductor (L1) is located on the power supply side of the frequency generator structure, in a direct-current area upstream of the connection point of the pumping branch, in series with the pumping branch (C2, C3) and with a power supply branch, which pumping inductor (L1) is designed to be charged and to be essentially completely discharged in each radio-frequency alternating-current cycle of the load,
- the connection point of the pumping branch is located between the pumping inductor (L1) and a diode (D2) which is connected in the forward direction of the power supply, and
**characterized**
**in that** the diode (D2) has a bridging capacitor (C1) connected in parallel with it.

2. Circuit according to Claim 1, **characterized in that** the frequency generator structure is a half-bridge oscillator with two switching elements (S1, S2).

3. Circuit according to Claim 1, **characterized in that** the operating state of the load is controlled via the alternating-current frequency of the load circuit.

4. Circuit according to Claim 1, **characterized in that** a diode (D1), which is connected in the forward direction of the power supply, is located on the power supply side, in series upstream of the pumping inductor (L1).

5. Circuit according to Claim 1, **characterized in that** the pumping branch is connected to the load circuit only via a capacitor (C3).

6. Circuit according to Claim 1, **characterized in that** the pumping branch is connected to a centre tap of a lamp coil (L2), in particular when the alternating current in the load circuit is detected via a resistor (R1) for signal assessment.

7. Circuit according to Claim 1, **characterized in that** the pumping branch is connected to the load circuit via two parallel capacitors (C2, C3), with the one connection acting on the frequency generator side from the lamp coil (L2), and the other connection acting on the load side from the lamp coil (L2), or on the centre tap of the lamp coil (L2).

8. Circuit according to Claim 1, **characterized in that** the charging current and/or discharge current of the bridging capacitor (C1) is used for charging an energy store, such as a capacitor (C6), for supplying a control device for the frequency generator.

## Revendications

1. Circuit pour faire fonctionner une charge, notamment une lampe à décharge à basse pression (E), ayant une structure de générateur de fréquence pour l'alimentation en courant alternatif haute fréquence de la charge et ayant une branche de pompage (C2, C3) qui est destinée à l'amélioration de la compatibilité électromagnétique du circuit et qui relie le circuit de charge à un côté d'alimentation de puissance de la structure de générateur de fréquence,
- dans lequel il y a du côté de l'alimentation de puissance de la structure de générateur de fréquence dans une zone de courant continu avant le point de raccordement de la branche de pompage en série avec la branche de pompage (C2, C3) et avec une branche de l'alimentation de puissance une bobine de soutien de pompage (L1) qui est conçue pour être chargée et sensiblement complètement déchargée dans chaque cycle de courant alternatif haute fréquence de la charge,
- dans lequel le point de raccordement de la branche de pompage se trouve entre la bobine de soutien de pompage (L1) et une diode (D2) polarisée dans le sens passant pour l'alimentation de puissance, et
**caractérisé par le fait que**
un condensateur de shuntage (C1) est branché en parallèle avec la diode (D2).

2. Circuit selon la revendication 1, **caractérisé par le fait que** la structure de générateur de fréquence est un oscillateur à demi-pont avec deux éléments de commutation (S1, S2).

3. Circuit selon la revendication 1, **caractérisé par le fait que** l'état de fonctionnement de la charge est régulé par l'intermédiaire de la fréquence de courant alternatif du circuit de charge.

4. Circuit selon la revendication 1, **caractérisé par le fait qu'**une diode (D1) polarisée dans le sens passant pour l'alimentation de puissance se trouve du côté de l'alimentation de puissance en série avant la bobine de soutien de pompage (L1).

5. Circuit selon la revendication 1, **caractérisé par le fait que** la branche de pompage est reliée seulement par l'intermédiaire d'un condensateur (C3) au circuit de charge.

6. Circuit selon la revendication 1, **caractérisé par le fait que** la branche de pompage est raccordée à une prise médiane d'une bobine de lampe (L2), notamment lorsque le courant alternatif dans le circuit de charge est détecté par l'intermédiaire d'une résistance (R1) pour une utilisation en technique de signalisation.

7. Circuit selon la revendication 1, **caractérisé par le fait que** la branche de pompage est reliée par l'intermédiaire de deux condensateurs parallèles (C2, C3) au circuit de charge, une liaison se trouvant du côté du générateur de fréquence de la bobine de lampe (L2) et l'autre liaison se trouvant du côté de la charge de la bobine de lampe (L2) ou à la prise médiane de la bobine de lampe (L2).

8. Circuit selon la revendication 1, **caractérisé par le fait que** le courant de charge et/ou de décharge du condensateur de shuntage (C1) est utilisé pour la charge d'un élément de stockage d'énergie, par exemple un condensateur (C6), en vue de l'alimentation d'un dispositif de commande pour le générateur de fréquence.
